# EUROPÄISCHE PATENTSCHRIFT

(11) **EP 3 296 065 B1**
(45) Veröffentlichungstag und Bekanntmachung des Hinweises auf die Patenterteilung: **25.03.2020**
(21) Anmeldenummer: 17195361.5
(22) Anmeldetag: 23.06.2014
(51) Int. Cl.: B25F 5/02, B24B 23/02, B25F 5/00

(54) **HANDWERKZEUGMASCHINE MIT EINEM ELEKTROMOTORISCHEN ANTRIEB ALS DIREKTANTRIEB**
HANDHELD MACHINE TOOL WITH AN ELECTRO-MOTOR DRIVE AS DIRECT DRIVE
MACHINE-OUTIL PORTATIVE À ENTRAÎNEMENT ÉLECTROMOTORIQUE EN TANT QU'ENTRAÎNEMENT DIRECT

(30) Priorität: 09.08.2013 DE 102013215821
(43) Veröffentlichungstag der Anmeldung: 21.03.2018
(62) Teilanmeldung aus: 14734767.8
(73) Patentinhaber: Robert Bosch GmbH, 70442 Stuttgart (DE)
(72) Erfinder: Wolperding, Johannes, 73529 Schwaebisch Gmuend (DE); Schadow, Joachim, 70563 Stuttgart (DE); Esenwein, Florian, 70771 Leinfelden-Echterdingen (DE)

(56) Entgegenhaltungen:
- WO-A1-2010/087235
- DE-A1-102006 023 187
- US-A1- 2010 009 608
- US-A1- 2011 081 846

## Beschreibung

Die Erfindung betrifft eine Handwerkzeugmaschine mit einem elektromotorischen Direktantrieb.

### Stand der Technik

Aus der WO2013084655A1 ist eine Handwerkzeugmaschine nach dem Oberbegriff des Anspruchs 1 bekannt.

### Offenbarung der Erfindung

Die erfindungsgemäße Handwerkzeugmaschine mit den Merkmalen der unabhängigen Ansprüche hat den Vorteil, besonders kompakt, leistungsfähig und zugleich ergonomisch gut handhabbar zu sein. Ein erstes Gehäuse der Handwerkzeugmaschine weist vorteilhafterweise ein erstes Gehäuseteil und ein zweites Gehäuseteil auf.

Unter dem ersten Gehäuseteil und dem zweiten Gehäuseteil sollen hier insbesondere theoretische, in der Praxis nicht existierende Konstruktionen verstanden werden. Das heißt, dass das erste Gehäuseteil und das zweite Gehäuseteil keine Bauteileinheiten sind, die montier- und/oder demontierbar sind. Es ist aber auch denkbar, dass das erste Gehäuseteil und das zweite Gehäuseteil als separate Bauteileinheiten ausgeführt sind.

Es wird vorgeschlagen, dass ein elektromotorischer Antrieb vom ersten Gehäuseteil aufgenommen wird. Das zweite Gehäuseteil ist als ein Handgriff ausgebildet. Unter dem Begriff "Handgriff" soll ein Bauteil verstanden werden, um das mindestens eine Hand eines Bedieners gelegt werden kann, um die Handwerkzeugmaschine 10 zu führen.

Das Verhältnis einer Länge der Handwerkzeugmaschine zu einer Höhe des ersten Gehäuseteils sollte zwischen 1,6 und 2,8 liegen, bevorzugt aber 2,25 betragen. Dadurch wird eine besonders gute Handhabbarkeit erreicht.

Unter der Höhe h soll hier die geometrische Abmessung des ersten Gehäuseteils in y Richtung verstanden werden. Unter der Länge l der Handwerkzeugmaschine soll die Abmessung der Handwerkzeugmaschine in x Richtung verstanden werden. Die Länge l schließt eine äußerlich sichtbare, sich an einem oberen Rand der Handwerkzeugmaschine erstreckende Länge l₁ der wiederaufladbaren Batterie ein.

Es wird vorgeschlagen, mindestens eine wiederaufladbare Batterie als Energiequelle für die Handwerkzeugmaschine vorzusehen. Unter Energiequelle soll hier ein Bauteil verstanden werden, welches die elektrische Energie für den elektromotorischen Antrieb bereit stellt.

Durch die in den Unteransprüchen angegebenen Merkmale sind vorteilhafte Weiterbildungen der Handwerkzeugmaschine nach dem Anspruch 1 möglich.

Erfindungsgemäß bildet der elektromotorische Antrieb mit dem ersten Gehäuse eine erste gemeinsame Achse. Vorteilhafterweise liegt die erste Achse koaxial zu einer Motorachse.

In einer vorteilhaften Ausführungsform liegt die Höhe h des ersten Gehäuses zumindest zwischen 70 mm und 90 mm, beträgt bevorzugt aber 80 mm. Die Höhe h ist hier entlang der ersten Achse definiert.

Es wird vorgeschlagen, dass mindestens eine Elektronik zum Bestromen des elektromotorischen Antriebs vorgesehen ist. Vorteilhafterweise wird die Elektronik vom zweiten Gehäuse zumindest teilweise aufgenommen.

Erfindungsgemäß bildet die wiederaufladbare Batterie mit dem zweiten Gehäuseteil eine zweite gemeinsame Achse, welche vorteilhafterweise die wiederaufladbare Batterie durchdringt.

In einer vorteilhaften Ausführungsform liegt die Länge I der Handwerkzeugmaschine zwischen 150 mm und 200 mm, beträgt aber bevorzugt 180 mm. Die Länge I ist hierbei entlang der zweiten Achse definiert. Die Länge I der Handwerkzeugmaschine schließt dabei eine Länge l₁ der wiederaufladbaren Batterie mit ein. Ohne die Länge l₁ der wiederaufladbaren Batterie liegt die Länge I der Handwerkzeugmaschine bevorzugt zwischen 130 mm und 170 mm. Besonders bevorzugt beträgt die Länge I der Handwerkzeugmaschine ohne die Länge l₁ der wiederaufladbaren Batterie aber 150mm.

Eine besonders ergonomische Handwerkzeugmaschine ergibt sich, wenn das Verhältnis der Länge I der Handwerkzeugmaschine zu einem Umfang U des zweiten Gehäuseteils zwischen 0,8 und 1,8, insbesondere zwischen 1,0 und 1,6, bevorzugt aber zwischen 1,0 und 1,3 liegt.

Vorteilhafterweise liegt der Umfang U des zweiten Gehäuseteils zwischen 110 und 200 mm, insbesondere zwischen 125 und 185 mm, bevorzugt aber zwischen 150 und 175 mm. Somit ist die Handwerkzeugmaschine ergonomisch gut im Einhandbetrieb zu nutzen.

Vorteilhafterweise arbeitet der elektromotorische Antrieb als Direktantrieb. Unter einem "Direktantrieb" soll verstanden werden, dass der elektronisch kommutierte Motor mit einer Werkzeugspindel ohne Zwischenschaltung eines Getriebes verbunden ist.

Vorteilhafterweise ist der elektromotorische Anstrieb ein elektronisch kommutierter Elektromotor. Besonders vorteilhaft ist es, wenn der elektronisch kommutierte Elektromotor ein Innenläufermotor ist. Dadurch sind hohe Drehzahlen und eine hohe Leistungsdichte erreichbar.

In einer weiteren vorteilhaften Ausführungsform ist der elektronisch kommutierte Elektromotor ein Außenläufermotor. Ist der elektronisch kommutierte Elektromotor ein Außenläufermotor, ist der elektromotorische Antrieb robust ausgelegt und kann aus dem Stand heraus hohe Drehmomente liefern. Ein solcher Antrieb eignet sich demnach besonders für Anwendungen, bei denen hohe Drehmomente gefordert sind.

In einer bevorzugten Ausgestaltung der Handwerkzeugmaschine ist die Drehzahl an der Werkzeugspindel größer als 12 000 min⁻¹.

Es wird vorgeschlagen, dass mindestens ein Lüfter im ersten Gehäuse angeordnet ist. Besonders vorteilhaft ist der Lüfter zwischen dem elektromotorischen Antrieb und einer Aufnahme für ein Bearbeitungswerkzeug integriert. Somit ist eine effektive Kühlung gewährleistet.

Bevorzugt liegt ein Gewicht der Handwerkzeugmaschine zwischen 0,5 und 1,0 kg. Besonders bevorzugt liegt das Gewicht der Handwerkzeugmaschine zwischen 0,6 und 0,7 kg.

In einer vorteilhaften Ausführungsform weist ein Bearbeitungswerkzeug für die Handwerkzeugmaschine einen Durchmesser d auf, der zwischen 60 und 100 mm, besonders zwischen 70 und 90 mm, bevorzugt aber zwischen 75 und 80 mm liegt.

Besonders vorteilhaft ist ein Verhältnis des Durchmessers d des Bearbeitungswerkzeugs zum Durchmesser d₁ des elektromotorischen Antriebs das zwischen 1,5 und 2,6, besonders zwischen 1,8 und 2,4, bevorzugt aber zwischen 1,9 und 2,1 liegt.

Vorteilhafterweise liegt eine Schnitttiefe des Bearbeitungswerkzeugs zwischen 20 und 25 mm, bevorzugt zwischen 15 und 20.

In einer vorteilhaften Ausführungsform ist mindestens eine Beleuchtungsvorrichtung dazu vorgesehen, ein Arbeitsfeld oder dergleichen auszuleuchten. Die Beleuchtungsvorrichtung kann auch eine optische Informationen auf das Bearbeitungswerkzeug und/oder in die Umgebung projezieren. Dadurch kann einem Bediener der Handwerkzeugmaschine einfach und zuverlässig die Handwerkzeugmaschine betreffende Daten übermittelt werden.

Weitere Vorteile und zweckmäßige Ausführungen sind der Figurenbeschreibung und den Zeichnungen zu entnehmen.

### Zeichnungen

In den Zeichnungen sind Ausführungsbeispiele einer erfindungsgemäßen Handwerkzeugmaschine gezeigt.

Es zeigen:
- Figur 1: die erfindungsgemäße Handwerkzeugmaschine in schematischer Darstellung,
- Figur 2: eine Teilansicht der erfindungsgemäßen Handwerkzeugmaschine in schematischer Darstellung.
- Figur 3: eine zweite Ausführungsform der erfindungsgemäßen Handwerkzeugmaschine in schematischer Darstellung,
- Figur 4: eine dritte Ausführungsform der erfindungsgemäßen Handwerkzeugmaschine in schematischer Darstellung.

### Beschreibung

Für die in den unterschiedlichen Ausführungsbeispielen vorkommenden gleichen Bauteile werden dieselben Bezugszahlen verwendet.

In Figur 1 ist eine als Winkelschleifer ausgebildete Handwerkzeugmaschine 10 in schematischer Darstellung gezeigt. Ein erstes Gehäuse 12 besteht aus einer ersten Gehäusehalbschale 13 und einer zweiten Gehäusehalbschale 15. Die Trennebene zwischen beiden Gehäusehalbschalen liegt hierbei in der Bildebene eines Betrachters.

Das erste Gehäuse 12 umfasst außerdem ein erstes Gehäuseteil 14 und ein zweites Gehäuseteil 16. Das erste Gehäuseteil 14 und das zweite Gehäuseteil 16 sind durch eine gedachte Trennlinie 17 getrennt. Die beiden Gehäuseteile 14, 16 sind theoretisch dargestellte Gehäuseteile, um den Aufbau der Handwerkzeugmaschine 10 zu veranschaulichen. Sie sind jedoch keine montier- und/oder demontierbaren Gehäuseteile. Die Trennlinie 17 verläuft senkrecht in y Richtung (s. Figur 1) und kreuzt dabei eine Achse eines hülsenförmigen Abschnitts 19. Die Achse des hülsenförmigen Abschnitts 19 liegt hier in der Blickrichtung des Betrachters.

Im ersten Gehäuseteil 14 ist ein elektromotorischer Antrieb 18 angeordnet. Der elektromotorische Antrieb 18 ist bevorzugt als elektronisch kommutierter Motor 20 ausgeführt. Der elektromotorische Antrieb 18 treibt eine in Figur 1 nicht näher dargestellte Werkzeugspindel 22 an. Das zweite Gehäuseteil 16 ist als ein Handgriff 24 ausgebildet. Unter dem Begriff "Handgriff" soll ein Bauteil verstanden werden, um das mindestens eine Hand eines Bedieners gelegt werden kann, um die Handwerkzeugmaschine 10 zu führen. Eine wiederaufladbare Batterie 26 dient als Energiequelle für den elektromotorischen Antrieb 18.

In Figur 2 ist die erfindungsgemäße Handwerkzeugmaschine 10 in Teilansicht schematisch dargestellt.

Wie in Figur 2 ersichtlich, wird eine geometrische Erstreckung des ersten Gehäuseteils 14 durch seine Höhe h definiert. Die Höhe h ist hierbei die geometrische Abmessung des ersten Gehäuseteils 14 in y-Richtung.

Eine geometrische Erstreckung der Handwerkzeugmaschine 10 wird durch eine Länge I definiert. Die Länge I ist hierbei die geometrische Abmessung der Handwerkzeugmaschine 10 in x Richtung. Die Länge I ist hier einschließlich einer äußerlich sichtbaren geometrischen Abmessung l₁ der wiederaufladbaren Batterie 26 definiert. Die Länge l₁ der wiederaufladbaren Batterie 26 erstreckt sich hierbei an einem oberen Rand 21 der Handwerkzeugmaschine 10.

Wie in Figur 2 ersichtlich gibt es ein optimales Verhältnis der Länge l d der Handwerkzeugmaschine 10 zur Höhe h des ersten Gehäuseteils 14. Optimaler weise liegt das Verhältnis der Länge l der Handwerkzeugmaschine 10 zur Höhe h des ersten Gehäuseteils 14 zwischen 1,5 und 2,8. Bevorzugt beträgt das Verhältnis der Länge l der Handwerkzeugmaschine 10 zur Höhe h des ersten Gehäuseteils 14 2,25. Diese Angaben berücksichtigen keine Abweichungen, die durch Fertigungstoleranzen auftreten können.

Der elektromotorische Antrieb 18 bildet mit dem ersten Gehäuseteil 14 eine erste gemeinsame Achse 28. Die erste gemeinsame Achse 28 liegt koaxial zu einer Motorwelle 30 des eletromotorischen Antriebs 18. Die Motorwelle 30 setzt sich im Ausführungsbeispiel in der Werkzeugspindel 22 fort.

Die Höhe h des ersten Gehäuseteils liegt entlang der ersten Achse 28 mindestens zwischen 70 mm und 100 mm. Bevorzugt beträgt die Höhe h 80 mm. Diese Angaben beinhalten nicht mögliche, jedoch zu berücksichtigende Abweichungen, die durch Fertigungstoleranzen bedingt sein können.

Eine Elektronik 32 ist dazu vorgesehen, den elektromotorischen Antrieb 18 zu bestromen. Im Ausführungsbeispiel ist die Elektronik 32 im zweiten Gehäuseteil angeordnet. Es ist aber auch denkbar, die Elektronik 32 beispielsweise in den elektromotorischen Antrieb 18 zu integrieren oder separat auszuführen.

Weiterhin ist die Elektronik dazu vorgesehen, den elektromotorischen Antrieb 18 der Handwerkzeugmaschine 10 in Abhängigkeit eines die Handwerkzeugmaschine 10 betreffenden Parameters zu steuern und/oder zu regeln.

Zusammen mit dem zweiten Gehäuseteil 16 bildet die wiederaufladbare Batterie 26 eine zweite gemeinsame Achse 34. Die zweite Achse durchdringt dabei die wiederaufladbare Batterie 26 und erstreckt sich vorteilhafterweise entlang des zweiten Gehäuseteils 16 in einer axialen Richtung des zweiten Gehäuseteils 16. Die Länge I der Handwerkzeugmaschine 10 ist entlang der zweiten Achse 34 definiert.

Die beiden Achsen 28, 34 stehen in einem Winkel a zueinander, der zwischen 60° und 120°, besonders zwischen 80° und 100 ° liegt, bevorzugt aber ungefähr 90° beträgt. Die Winkelangabe berücksichtigt keine Fertigungstoleranzen.

Die Länge I der Handwerkzeugmaschine 10 entlang der zweiten Achse 34 liegt mindestens zwischen 150 mm und 200 mm. Bevorzugt beträgt die Länge l 180 mm. Die Länge I der Handwerkzeugmaschine 10 schließt eine Länge l₁ der wiederaufladbaren Batterie 26 mit ein. Diese Angabe lässt mögliche Fertigungstoleranzen unberücksichtigt. Ohne die Länge l₁ der wiederaufladbaren Batterie 26 liegt die Länge l der Handwerkzuegmaschine 10 zwischen 130 mm und 170 mm, beträgt bevorzugt aber 150mm.

Eine weitere ergonomisch gute Auslegung der Handwerkzeugmaschine 10 wird dadurch erreicht, dass das Verhältnis der Länge l des zweiten Gehäuseteils 16 zum Umfang U des zweiten Gehäuseteils 16 optimal ausgelegt ist. Das optimale Verhältnis der Länge l des zweiten Gehäuseteils 16 zum Umfang U des zweiten Gehäuseteils 16 sollte zumindest zwischen 0,8 und 1,8, besondere zwischen 1,0 und 1,6 liegt, bevorzugt aber zwischen 1,0 und 1,3 liegen. Der Umfang U des zweiten Gehäuseteils 16 definiert hierbei den Griffumfang des Handgriffs 24. Diese Angaben berücksichtigen keine Abweichungen, die durch Fertigungstoleranzen auftreten können.

Eine besonders ergonomische Ausgestaltung der Handwerkzeugmaschine 10 wird durch einen optimalen Umfang U des zweiten Gehäuseteils 16 erreicht. In der erfindungsgemäßen Ausführung liegt der Griffumfang des Handgriffs 24 zwischen 110 bis 200 mm, besonders zwischen 125 bis 185 mm, bevorzugt aber zwischen 150 und 175 mm. Liegt der Griffumfang des Handgriffs 24 innerhalb dieses Wertebereichs kann die Handwerkzeugmaschine 10 in jeder Arbeitsposition eines Bedieners mit einer Hand geführt werden. Diese Angaben berücksichtigen keine Abweichungen, die durch Fertigungstoleranzen auftreten können.

Der elektronisch kommutierte Elektromotor 20 treibt die Werkzeugspindel 22 direkt an. Unter "direkt" soll verstanden werden, dass der elektronisch kommutierte Elektromotor 20 mit der Werkzeugspindel 22 ohne Zwischenschaltung eines konventionellen Getriebes verbunden ist.

Wie in Figur 2 ersichtlich, ist der elektronisch kommutierte Elektromotor 20 ein Innenläufermotor. Bei Motoren dieser Art befindet sich ein Stator 36, der die stromführenden Wicklungen 38 trägt, an einem Motorgehäuse 40. Ein Rotor 42, der die Permanentmagnete 44 trägt, ist mit der Motorwelle 30 verbunden. Die Vorteile des Innenläufermotors sind eine hohe zu erreichende Drehzahl bei hoher Leistungsdichte.

Eine weitere Ausführungsform der Handwerkzeugmaschine 10 ist in Figur 3 dargestellt. Wie in Figur 3 ersichtlich, ist der elektronisch kommutierte Elektromotor 20 ein Außenläufermotor. Bei Motoren dieser Art wird der Stator 36, der die Wicklungen 38 trägt vom Rotor 42 umschlossen. Das Magnetfeld wird durch Permanentmagnete 44 erzeugt, die im Rotor 42 angeordnet sind. Der Rotor 42 ist üblicherweise an der Motorwelle 30 befestigt, während der Stator auf einem Statorträger angeordnet ist. Mögliche Vorteile dieser Motoren sind die zu erreichenden hohen Drehmomente.

Im Ausführungsbeispiel beträgt die Drehzahl an der Werkzeugspindel mindestens 12 000 min⁻¹. Die Drehzahl kann bis 20 000 min⁻¹ erhöht werden.

Da bei Handwerkzeugmaschinen 10 mit elektronisch kommutierten Elektromotoren 20 die Elektronik 32 leistungsfähiger und von Größe und Volumen größer ausgelegt ist als bei Bürstenmotoren, spielt die Kühlung eine immer wichtigere Rolle und hat die Notwendigkeit einer optimalen Kühlung zur Folge. Die Kühlung kann passiv oder aktiv ausgeführt sein. Bei der passiven Kühlung erfolgt der Abtransport der thermischen Energie durch Konvektion. Bei aktiver Kühlung wird die thermische Energie der zu kühlenden Komponente mit Hilfe eines Kühlsystems abtransportiert.

Im Ausführungsbeispiel ist das Kühlsystem ein Lüfter 46. Der Lüfter 46 ist im ersten Gehäuseteil 14 integriert. Besonders vorteilhaft ist es, wenn der Lüfter 46 zwischen dem elektromotorischen Antrieb 18 und einer Aufnahme für ein Bearbeitungswerkzeug 48 integriert ist. Es ist aber auch denkbar, dass andere Kühlsysteme wie Peltierelemente, geschlossene Kühlkreisläufe oder dergleichen zum Einsatz kommen.

Genauso gut ist es denkbar, auf den Lüfter zu verzichten und die Kühlung zum Beispiel über intelligent angeordnete Kühlrippen und/oder Kühlkörper zu realisieren.

Ein weiterer Vorteil der Handwerkzeugmaschine 10 ist das vergleichsweise geringe Gewicht der Handwerkzeugmaschine 10 gegenüber den Gewichten von Handwerkzeugmaschinen dieser Art. Das Gewicht der Handwerkzeugmaschine 10 liegt zwischen 0,5 und 1,0 kg. Bevorzugt liegt das Gewicht der Handwerkzeugmaschine 10 zwischen 0,6 und 0,7 kg. Das Gewicht schließt ein Gewicht der wiederaufladbaren Batterie 26 und ein Gewicht des Bearbeitungswerkzeugs 48 mit ein.

Ein weiterer Vorteil der Handwerkzeugmaschine 10 liegt in einer geringen Baugröße des Bearbeitungswerkzeugs 48. Das Bearbeitungswerkzeug 48 der Handwerkzeugmaschine 10 ist beispielsweise eine Schleif-, Trenn- oder Schruppscheibe. Das Bearbeitungswerkzeug 48 weist einen Durchmesser d auf, der zwischen 60 und 100 mm, besonders aber zwischen 70 und 90 mm liegt. Bevorzugt liegt der Durchmesser d des Bearbeitungswerkzeugs zwischen 75 und 80 mm. Diese Angaben berücksichtigen keine Abweichungen, die durch Fertigungstoleranzen auftreten können. Durch diese kompakte Ausgestaltung des Bearbeitungswerkzeuges 48 können hohe Umlaufgeschwindigkeiten des Bearbeitungswerkzeuges 48 erzielt werden. Beträgt die Drehzahl an der Werkzeugspindel beispielsweise 20 000 min⁻¹, läuft ein Bearbeitungswerkzeug 48 mit einem Durchmesser d von 80 mm mit einer Geschwindigkeit von ca. 80m/s um.

Ein weiteres Maß für die Kompaktheit des Bearbeitungswerkzeuges und die Leistungsfähigkeit des elektromotorischen Antriebs 18 ist ein Verhältnis des Durchmessers d des Bearbeitungswerkzeugs 48 zum Durchmesser d₁ des elektromotorischen Antriebs 18. In der bevorzugten Ausgestaltung beträgt das Verhältnis des Durchmessers d des Bearbeitungswerkzeugs 48 zum Durchmesser d₁ des elektromotorischen Antriebs 18 zwischen 1,5 und 2,6, besonders aber zwischen 1,8 und 2,4. Bevorzugt liegt das Verhältnis des Durchmessers d des Bearbeitungswerkzeugs 48 zum Durchmesser d₁ des elektromotorischen Antriebs 18 zwischen 1,9 und 2,1. Diese Angaben berücksichtigen keine Abweichungen, die durch Fertigungstoleranzen auftreten können.

Durch die Ausgestaltung der Handwerkzeugmaschine 10, des elektromotorischen Antriebs 18 und des Bearbeitungswerkzeugs 48, wird eine Schnitttiefe des Bearbeitungswerkzeugs 48 erreicht, die zwischen 20 und 25mm, bevorzugt aber zwischen 15 und 20 mm liegt.

Des Weiteren deckt eine Schutzhaube 49 einen Umfangbereich des Bearbeitungswerkzeugs 48 in radialer Richtung und einen sich radial erstreckenden Stirnbereich 50 der Handwerkzeugmaschine 10 axial ab.

Im Ausführungsbeispiel ist die Handwerkzeugmaschine 10 als batteriebetriebene Handwerkzeugmaschine 10 ausgebildet. Wie in Figur 1 ersichtlich ist an einer hinteren Seite 52 die wiederaufladbare Batterie 26 angeschlossen.

Die Batteriespannung liegt in einem Bereich zwischen 3,6 und 36 V , besonders zwischen 7,2 und 14,4 V, beträgt bevorzugt aber 10,8V. Die Werte der Batteriespannung berücksichtigen nicht mögliche Batteriespannungsschwankungen.

Die wiederaufladbare Batterie 26 besteht insbesondere aus Lithium Ionen Batteriezellen. Die wiederaufladbare Batterie 26 umfasst dabei eine oder mehrere Reihen von Batteriezellen, die wiederum parallel zueinander geschaltet sind. Jede einzelne Zelle weist eine Länge von ungefähr 65 mm und einen Durchmesser von ungefähr 18 mm auf. Es ist aber auch denkbar, dass eine Zelle eine Länge von 65 bis 70 mm und einen Durchmesser von 14 mm bis ungefähr 20 mm aufweist. Lithium Ionen Akkus zeichnen sich durch eine hohe Energiedichte und eine thermische Stabilität auch bei hohen Belastungen aus, was eine hohe Leistung bedeutet. Ein weiterer großer Vorteil ist die geringe Selbstentladung, die bewirkt, dass auch die Akkus auch bei längeren Standzeiten einsatzbereit sind. Aus diesen Vorteilen ergeben sich die Vorteile der erfindungsgemäßen Anwendung, insbesondere dass die batteriebetriebene Oberfräse 10 in ihren Abmessungen einerseits klein und kompakt werden kann und andererseits hohe Leistungen bringt.

Es ist aber auch denkbar, dass die wiederaufladbare Batterie 26 aus Lithium-Luft-Zellen, aus Lithium-Schwefel-Zellen, Lithium-Polymer-Zellen oder dergleichen besteht. Des Weiteren kann die wiederaufladbare Batterie 26 in einer anderen als der gezeigten geometrischen Ausführung realisiert sein, wie zum Beispiel einer eckigen Ausführung.

Eine Batteriespannungsanzeige 54 ist in der zweiten Gehäusehalbschale 15 integriert. Die Batteriespannungsanzeige 54 ist dazu vorgesehen, eine Höhe der Batteriespannung optisch anzuzeigen. Dies kann mit Hilfe von farblichen LED, aufblinkenden LED, digitalen Anzeigeelementen, LCD und dergleichen geschehen.

Des Weiteren kann eine Sensorvorrichtung im zweiten Gehäuseteil 16 angeordnet sein, die ein beschädigtes und/oder falsch montiertes Bearbeitungswerkzeug und/oder das Verklemmen des Bearbeitungswerkzeugs und/oder das Bersten des Bearbeitungswerkzeugs 48 im Betrieb der Handwerkzeugmaschine 10 detektiert.

Weiterhin ist es möglich, durch Betätigung eines Schaltelements eine Blockiervorrichtung zu aktivieren, um die Werkzeugspindel 22 zu arretieren. Die Blockiervorrichtung kann als Schieber, Stift oder Hebel ausgeführt sein. Die Spindelarretierung kann form- und /oder kraftschlüssig erfolgen. Dabei ist es denkbar, dass auf der Abtriebswelle 30 Elemente, wie beispielsweise Rast- oder Reibscheiben aufgebracht sind. Die Blockiervorrichtung kann als separates Bauteil ausgeführt sein. Es ist aber auch denkbar, dass die Blockiervorrichtung in ein bestehendes Bauteil integriert ist oder mit diesem kombiniert ist. Ein solches Bauteil kann ein Schaltelement, ein Stellelement oder dergleichen sein. Die Spindelarretierung kann automatisch erfolgen. Es ist aber auch vorstellbar, dass die Spindelarretierung manuell zu betätigen ist.

Im einem Ausführungsbeispiel ist die Handwerkzeugmaschine 10 sowohl in einem Energiesparmodus, als auch in einem Boostmodus betreibbar.

In einem Ausführungsbeispiel in Figur 4 ist am ersten Gehäuseteil 14 der Handwerkzeugmaschine 10 eine Beleuchtungsvorrichtung 70 angeordnet. Die Beleuchtungsvorrichtung 70 kann aber auch am zweiten Gehäuseteil 16 angeordnet sein. Die Beleuchtungsvorrichtung 70 kann ein Arbeitsfeld ausleuchten, aber auch optische Informationen auf ein Werkstück und/oder eine Umgebung projizieren. Die Beleuchtungsvorrichtung 70 kann sowohl eine einzelne LED, als auch mehrere LEDs aufweisen. Die LEDs können in verschiedenen Bauformen und Größen vorgesehen sein. Die Beleuchtungsvorrichtung 70 kann aber auch als punktförmige Lichtquelle ausgeführt sein. Es ist aber auch denkbar, dass die Beleuchtungsvorrichtung 70 als Projektionsvorrichtung ausgeführt ist. Die Beleuchtungsvorrichtung 70 kann Beleuchtungselemente aufweisen, die verschiedengestaltig am ersten Gehäuseteil 14 und/oder am zweiten Gehäuseteil 16 angeordnet sein können.

Die Beleuchtungsvorrichtung 70 kann als eine optische Anzeigevorrichtung ausgeführt sein. Die optische Anzeigevorrichtung kann dazu vorgesehen sein, dem Bediener derHandwerkzeugmaschine 10 eine die Parameter der Handwerkzeugmaschine 10 betreffende Anzeige bereitzustellen. Die zur Handwerkzeugmaschine 10 zugehörigen Parameter sind mindestens folgende:
- Ein Ladestand der wiederaufladbaren Batterie 26
- Ein Überlastzustand der Handwerkzeugmaschine 10, insbesondere des elektromotorischen Antriebs 18, der Elektronik 32 und/oder der wiederaufladbaren Batterie 26
- Eine Drehzahl des elektromotorischen Antriebs 18
- Ein Strom, eine Spannung und/oder eine Temperatur des elektromotorischen Antriebs 18
- Eine Temperatur des elektromotorischen Antriebs 18 und/oder der Elektronik 32

Die Anzeige der Parameter der Handwerkzeugmaschine 10 kann beispielsweise durch folgende Anzeigemöglichkeiten realisiert werden:
- Eine Änderung der Lichtfarbe
- Eine Änderung der Lichtintensität
- Lichtpulse unterschiedlicher Länge
- Lichtpulse unterschiedlicher Helligkeit
- Lauflicht mit Änderung der Laufrichtung des Lichts
- Lichtpulse, variierend in Pulsfrequenz und/oder Helligkeit

Des Weiteren sind weitere dem Fachmann als sinnvoll erscheinende Anzeigen der Parameter der Handwerkzeugmaschine 10 möglich.

## Patentansprüche

1. Winkelschleifer mit mindestens einem auf eine Abtriebswelle (30) wirkenden elektromotorischen Direktantrieb (18), insbesondere einem elektronisch kommutierten Motor (20), der dazu vorgesehen ist, eine Werkzeugspindel (22) anzutreiben, mindestens einem ersten aus mindestens einer ersten Gehäusehalbschale (13) bestehendem Gehäuse (12), das mindestens ein erstes Gehäuseteil (14), welches den elektromotorischen Direktantrieb (18) aufnimmt, und ein zweites Gehäuseteil (16), das als Handgriff (24) dient, umfasst und einer als Energiequelle dienenden wiederaufladbaren Batterie (26), **dadurch gekennzeichnet, dass** ein Verhältnis einer Länge l des Winkelschleifers (10) zu einer Höhe h des ersten Gehäuseteils (14) zwischen 1,5 und 2,8 liegt, insbesondere aber 2,25 beträgt, wobei die Länge I des Winkelschleifers (10) einschließlich einer Länge l1 der wiederaufladbaren Batterie (26) definiert ist, wobei der elektromotorische Direktantrieb (18) mit dem ersten Gehäuseteil (14) eine erste gemeinsame Achse (28) bildet, wobei die wiederaufladbare Batterie (26) zusammen mit dem zweiten Gehäuseteil (16) eine zweite gemeinsame Achse (34) bildet, wobei die beiden Achsen (28, 34) in einem Winkel a zueinander stehen, der zwischen 60° und 120°, besonders zwischen 80° und 100 ° liegt, bevorzugt aber ungefähr 90° beträgt.

2. Winkelschleifer (10) nach Anspruch 1, **dadurch gekennzeichnet, dass** die erste gemeinsame Achse (28) koaxial zur Abtriebswelle (30) liegt.

3. Winkelschleifer (10) nach einem der Ansprüche 1 oder 2, **dadurch gekennzeichnet, dass** die Höhe h des ersten Gehäuseteils (14) entlang der ersten Achse (28) zwischen 70 mm und 100 mm liegt, bevorzugt aber 80 mm beträgt.

4. Winkelschleifer (10) nach einem der vorhergehenden Ansprüche, **dadurch gekennzeichnet, dass** mindestens eine Elektronik (32) zum Bestromen des elektromotorischen Direktantriebs (18) vom zweiten Gehäuseteil (16) zumindest teilweise aufgenommen wird.

5. Winkelschleifer (10) nach einem der vorhergehenden Ansprüche, **dadurch gekennzeichnet, dass** die Länge l des Winkelschleifers (10) entlang der zweiten Achse (34) zwischen 150 mm und 200 mm liegt, bevorzugt aber 180 mm beträgt.

6. Winkelschleifer (10) nach einem der vorhergehenden Ansprüche, **dadurch gekennzeichnet, dass** ein Verhältnis der Länge l des Winkelschleifers (10) zu einem Umfang U des zweiten Gehäuseteils (14) zwischen 0,8 und 1,8, insbesondere zwischen 1,0 und 1,6, bevorzugt aber zwischen 1,0 und 1,3 liegt.

7. Winkelschleifer (10) nach einem der vorhergehenden Ansprüche, **dadurch gekennzeichnet, dass** der Umfang U des zweiten Gehäuseteils (16) zwischen 110 bis 200 mm, insbesondere zwischen 125 bis 185 mm, bevorzugt aber zwischen 150 bis 175 mm liegt, um zu ermöglichen, dass der Winkelschleifer (10) in jeder Arbeitsposition im Einhandbetrieb betätigbar ist.

8. Winkelschleifer (10) nach einem der vorhergehenden Ansprüche, **dadurch gekennzeichnet, dass** der elektronisch kommutierte Elektromotor (20) ein Innenläufermotor ist.

9. Winkelschleifer (10) nach einem der vorhergehenden Ansprüche, **dadurch gekennzeichnet, dass**, eine Drehzahl n an der Werkzeugspindel größer als 12 000 min⁻¹ ist, insbesondere aber kleiner oder gleich als 20 000 min⁻¹ ist.

10. Winkelschleifer (10) nach einem der vorhergehenden Ansprüche, **dadurch gekennzeichnet, dass** mindestens ein Lüfter (46) im ersten Gehäuse (14), insbesondere zwischen dem elektromotorischen Direktantrieb (18) und einer Aufnahme eines Bearbeitungswerkzeugs (48) integriert ist.

11. Winkelschleifer (10) nach einem der vorhergehenden Ansprüche, **dadurch gekennzeichnet, dass** ein Gewicht des Winkelschleifers (10) zwischen 0,5 und 1,0 kg, bevorzugt aber zwischen 0,6 und 0,7 kg liegt.

12. Winkelschleifer (10) nach einem der vorhergehenden Ansprüche, **dadurch gekennzeichnet, dass** ein Bearbeitungswerkzeug (48) einen Durchmesser d aufweist, der zwischen 60 und 101 mm, besonders zwischen 70 und 90 mm, bevorzugt aber zwischen 75 und 80 mm liegt.

13. Winkelschleifer (10) nach Anspruch 12, **dadurch gekennzeichnet, dass** ein Verhältnis des Durchmessers d des Bearbeitungswerkzeugs (48) zum Durchmesser d₁ des elektromotorischen Direktantriebs (18) zwischen 1,5 und 2,6, besonders zwischen 1,8 und 2,4, bevorzugt aber zwischen 1,9 und 2,1 liegt.

14. Winkelschleifer (10) nach einem der Ansprüche 12 oder 13, **dadurch gekennzeichnet, dass** eine Schnitttiefe des Bearbeitungswerkzeugs (48) zwischen 20 und 25 mm, bevorzugt zwischen 15 und 20 mm liegt.

## Claims

1. Angle grinder having at least one electromotive direct drive (18) acting on an output shaft (30), in particular an electronically commutated motor (20), which is intended to drive a tool spindle (22), having at least one first housing (12) that consists of at least one first housing half shell (13) and comprises at least one first housing part (14), which accommodates the electromotive direct drive (18), and a second housing part (16), which serves as a handle (24), and having a rechargeable battery (26) serving as energy source, **characterized in that** a ratio of a length 1 of the angle grinder (10) to a height h of the first housing part (14) is between 1.5 and 2.8, but in particular 2.25, wherein the length 1 of the angle grinder (10) is defined inclusive of a length 11 of the rechargeable battery (26), wherein the electromotive direct drive (18) forms with the first housing part (14) a first common axis (28), wherein the rechargeable battery (26) forms with the second housing part (16) a second common axis (34), wherein the two axes (28, 34) are at an angle a to one another of between 60° and 120°, particularly between 80° and 100°, but preferably approximately 90°.

2. Angle grinder (10) according to Claim 1, **characterized in that** the first common axis (28) is coaxial with the output shaft (30).

3. Angle grinder (10) according to either of Claims 1 and 2, **characterized in that** the height h of the first housing part (14) along the first axis (28) is between 70 mm and 100 mm, but preferably 80 mm.

4. Angle grinder (10) according to one of the preceding claims, **characterized in that** at least one electronic system (32) for supplying power to the electromotive direct drive (18) is at least partially accommodated by the second housing part (16).

5. Angle grinder (10) according to one of the preceding claims, **characterized in that** the length 1 of the angle grinder (10) along the second axis (34) is between 150 mm and 200 mm, but preferably 180 mm.

6. Angle grinder (10) according to one of the preceding claims, **characterized in that** a ratio of the length 1 of the angle grinder (10) to a circumference U of the second housing part (14) is between 0.8 and 1.8, in particular between 1.0 and 1.6, but preferably between 1.0 and 1.3.

7. Angle grinder (10) according to one of the preceding claims, **characterized in that** the circumference U of the second housing part (16) is between 110 and 200 mm, in particular between 125 and 185 mm, but preferably between 150 and 175 mm, in order to allow the angle grinder (10) to be actuable in one-handed operation in any working position.

8. Angle grinder (10) according to one of the preceding claims, **characterized in that** the electronically commutated electric motor (20) is an internal rotor motor.

9. Angle grinder (10) according to one of the preceding claims, **characterized in that** a rotational speed n at the tool spindle is greater than 12 000 min⁻¹, but in particular less than or equal to 20 000 min⁻¹.

10. Angle grinder (10) according to one of the preceding claims, **characterized in that** at least one fan (46) is integrated in the first housing (14), in particular between the electromotive direct drive (18) and a receptacle of a machining tool (48).

11. Angle grinder (10) according to one of the preceding claims, **characterized in that** a weight of the angle grinder (10) is between 0.5 and 1.0 kg, but preferably between 0.6 and 0.7 kg.

12. Angle grinder (10) according to one of the preceding claims, **characterized in that** a machining tool (48) has a diameter d of between 60 and 101 mm, particularly between 70 and 90 mm, but preferably between 75 and 80 mm.

13. Angle grinder (10) according to Claim 12, **characterized in that** a ratio of the diameter d of the machining tool (48) to the diameter d₁ of the electromotive direct drive (18) is between 1.5 and 2.6, particularly between 1.8 and 2.4, but preferably between 1.9 and 2.1.

14. Angle grinder (10) according to either of Claims 12 and 13, **characterized in that** a depth of cut of the machining tool (48) is between 20 and 25 mm, preferably between 15 and 20 mm.

## Revendications

1. Meuleuse d'angle comprenant au moins un entraînement direct (18) à moteur électrique agissant sur un arbre de sortie (30), en particulier un moteur (20) à commutation électronique, lequel est destiné à entraîner une broche d'outil (22), au moins un premier boîtier (12) constitué d'au moins une première demi-coque de boîtier (13), lequel boîtier comporte au moins une première partie de boîtier (14), laquelle reçoit l'entraînement direct (18) à moteur électrique, et une deuxième partie de boîtier (16), laquelle sert de poignée (24), et une batterie rechargeable (26) servant de source d'énergie, **caractérisée en ce qu'**un rapport d'une longueur l de la meuleuse d'angle (10) à une hauteur h de la première partie de boîtier (14) est compris entre 1,5 et 2,8, mais en particulier est de 2,25, la longueur l de la meuleuse d'angle (10) étant définie en incluant une longueur l1 de la batterie rechargeable (26), l'entraînement direct (18) à moteur électrique formant, conjointement avec la première partie de boîtier (14), un premier axe commun (28), la batterie rechargeable (26) formant, conjointement avec la deuxième partie de boîtier (16), un deuxième axe commun (34), les deux axes (28, 34) étant agencés à un angle a l'un par rapport à l'autre, ledit angle étant compris entre 60° et 120°, en particulier entre 80° et 100°, mais de préférence étant d'environ 90°.

2. Meuleuse d'angle (10) selon la revendication 1, **caractérisée en ce que** le premier axe commun (28) est situé coaxialement à l'arbre de sortie (30).

3. Meuleuse d'angle (10) selon l'une des revendications 1 et 2, **caractérisée en ce que** la hauteur h de la première partie de boîtier (14) le long du premier axe (28) est comprise entre 70 mm et 100 mm, mais de préférence est de 80 mm.

4. Meuleuse d'angle (10) selon l'une des revendications précédentes, **caractérisée en ce qu'**au moins un système électronique (32) destiné à l'alimentation en courant électrique de l'entraînement direct (18) à moteur électrique est reçu au moins partiellement par la deuxième partie de boîtier (16).

5. Meuleuse d'angle (10) selon l'une des revendications précédentes, **caractérisée en ce que** la longueur l de la meuleuse d'angle (10) le long du deuxième axe (34) est comprise entre 150 mm et 200 mm, mais de préférence est de 180 mm.

6. Meuleuse d'angle (10) selon l'une des revendications précédentes, **caractérisée en ce qu'**un rapport de la longueur l de la meuleuse d'angle (10) à une circonférence U de la deuxième partie de boîtier (14) est compris entre 0,8 et 1,8, en particulier entre 1,0 et 1,6, mais de préférence entre 1,0 et 1,3.

7. Meuleuse d'angle (10) selon l'une des revendications précédentes, **caractérisée en ce que** la circonférence U de la deuxième partie de boîtier (16) est comprise entre 110 et 200 mm, en particulier entre 125 et 185 mm, mais de préférence entre 150 et 175 mm, afin de permettre que la meuleuse d'angle (10) puisse être actionnée en fonctionnement à une seule main dans chaque position de travail.

8. Meuleuse d'angle (10) selon l'une des revendications précédentes, **caractérisée en ce que** le moteur électrique (20) à commutation électronique est un moteur à rotor interne.

9. Meuleuse d'angle (10) selon l'une des revendications précédentes, **caractérisée en ce qu'**une vitesse de rotation n au niveau de la broche d'outil est supérieure à 12 000 min⁻¹, mais en particulier est inférieure ou égale à 20 000 min⁻¹.

10. Meuleuse d'angle (10) selon l'une des revendications précédentes, **caractérisée en ce qu'**au moins un ventilateur (46) est intégré dans le premier boîtier (14), en particulier entre l'entraînement direct (18) à moteur électrique et un logement d'un outil d'usinage (48) .

11. Meuleuse d'angle (10) selon l'une des revendications précédentes, **caractérisée en ce qu'**un poids de la meuleuse d'angle (10) est compris entre 0,5 et 1,0 kg, mais de préférence entre 0,6 et 0,7 kg.

12. Meuleuse d'angle (10) selon l'une des revendications précédentes, **caractérisée en ce qu'**un outil d'usinage (48) présente un diamètre d qui est compris entre 60 et 101 mm, en particulier entre 70 et 90 mm, mais de préférence entre 75 et 80 mm.

13. Meuleuse d'angle (10) selon la revendication 12, **caractérisée en ce qu'**un rapport du diamètre d de l'outil d'usinage (48) au diamètre d₁ de l'entraînement direct (18) à moteur électrique est compris entre 1,5 et 2,6, en particulier entre 1,8 et 2,4, mais de préférence entre 1,9 et 2,1.

14. Meuleuse d'angle (10) selon l'une des revendications 12 et 13, **caractérisée en ce qu'**une profondeur de coupe de l'outil d'usinage (48) est comprise entre 20 et 25 mm, de préférence entre 15 et 20 mm.
